# EUROPÄISCHE PATENTSCHRIFT

(11) **EP 0 436 053 B1**
(45) Veröffentlichungstag und Bekanntmachung des Hinweises auf die Patenterteilung: **28.04.1993**
(21) Anmeldenummer: 90100104.0
(22) Anmeldetag: 04.01.1990
(51) Int. Cl.: F02D 1/10

(54) **Mechanischer Einspritzpumpenregler mit einer atmosphären- und ladedruckabhängigen Angleichvorrichtung für eine luftverdichtende Brennkraftmaschine**
Mechanical governor for the injection pump of an air-compressing combustion engine, provided with a torque control dependent upon atmospheric and boost pressure
Régulateur mécanique pour pompe à injection, avec dispositif d'adaptation en fonction des pressions atmosphériques et de suralimentation, pour moteur à combustion interne à compression d'air

(43) Veröffentlichungstag der Anmeldung: 10.07.1991
(73) Patentinhaber: MERCEDES-BENZ AG, 70327 Stuttgart (DE); ROBERT BOSCH GMBH, 70442 Stuttgart (DE)
(72) Erfinder: Kühn, Michael, D-7024 Filderstadt 1 (DE); Böhm, Martin, Ing. (grad.), D-7000 Stuttgart 30 (DE); Kindermann, Manfred, D-7151 Affalterbach (DE)

(56) Entgegenhaltungen:
- WO-A-86/04644
- DE-A- 1 601 371
- DE-A- 3 523 095
- FR-A- 2 323 885
- FR-A- 2 514 417
- US-A- 4 054 112
- Bosch, Technische Unterrichtung, Diesel-Einspritzausrüstung, 1. Ausgabe 1975, Seiten 40, 41

## Beschreibung

Die Erfindung betrifft einen mechanischen Einspritzpumpenregler mit einer ladedruckabhängigen Angleichvorrichtung für eine luftverdichtende Brennkraftmaschine gemäß den im Oberbegriff des Patentanspruchs angegebenen Merkmalen.

Ein derartiger Einspritzpumpenregler mit ladedruckabhängiger Angleichvorrichtung ist aus der US-PS 4 054 112 bekannt, bei der ein mit einem regelwegbegrenzenden Anschlag versehenes Mengenkorrekturglied und ein drehbar gelagerter Hebel eine Koppelstelle bilden. Der Hebel steht mit dem stellwerkseitigen Regelhebel über ein als Schiebestange ausgebildetes Übertragungsglied in Wirkverbindung und ist als Kipphebel ausgeführt, dessen einer Hebelarm mit dem Anschlag des Mengenkorrekturgliedes und dessen anderer Hebelarm mit der Schiebestange zusammenwirkt. Die hier verwendeten Maßnahmen zur Entkoppelung von Angleichvorrichtung und Lastverbindung des Reglers sind mit einem nicht unerheblichen mechanischen Teile- und Platzaufwand verbunden.

Der Erfindung liegt die Aufgabe zugrunde, Maßnahmen an einem Einspritzpumpenregler mit ladedruckabhängiger Angleichvorrichtung zu treffen, durch die eine platzsparende und bauaufwandarme Ausführung erreichbar ist.

Zur Lösung dieser Aufgabe dienen die im Kennzeichen des Patentanspruchs 1 angegebenen Merkmale.

Aus der DE-A-35 23 095 ist zwar ein mechanischer Drehzahlregler mit einer atmosphärendruckabhängigen Angleichvorrichtung bekannt, bei der die Einflußnahme dieser Angleichvorrichtung auch über einen an dem Mengenkorrekturglied (Verstellteil 5) angelenkten Schwenkkörper (Übertragungsstange 8) auf ein mit dem Verstellhebel und dem Umlenkhebel mechanisch stets verbundenen Übertragungsglied erfolgt, jedoch ist die Gestängeverbindung nicht geeignet im Falle eines Ladedruckeinflusses, da beim Wirksamwerden des Ladedrucks stets eine Einspritzmengenänderung sowie im Teillastbereich der Brennkraftmaschine auch eine unerwünschte Drehmomentänderung eintreten würde, obgleich der Fahrer die Gaspedalstellung nicht verändert.

In den Unteransprüchen sind erfindungsgemäß förderliche Weiterbildungen angegeben.

Als vorteilhafte Maßnahmen gemäß Anspruch 5 wird angesehen, daß eine zwangsläufige Begrenzung des Gaspedals bei einer Bewegung in Richtung Vollaststellung beim Anschlagen des Anschlagbolzens an den Gegenanschlag verhindert wird.

Die Erfindung ist anhand von in der Zeichnung veranschaulichten Ausführungsbeispielen näher beschrieben. Es zeigen:
- Fig. 1: ein Funktionsschema des mechanischen Einspritzpumpenreglers mit atmosphären- und ladedruckabhängiger Angleichvorrichtung,
- Fig. 2: den Regler in Seitenansicht,
- Fig. 3: ein Kennfeld mit einer Regelwegkennlinie, bei dem der Regelweg mit RW und der Verstellhebelwinkel mit VH-W Grad angegeben ist,
- Fig. 4: ein bekanntes Kennfeld, in dem die gesamten Regelwegkennlinien in Abhängigkeit vom Ladedruck stehen.

Bei einem in Fig. 1 schematisch dargestellten mechanischen Einspritzpumpenregler 1 mit einer atmosphären- und ladedruckabhängigen Angleichvorrichtung 2 für eine luftverdichtende, selbstzündende Brennkraftmaschine erfolgt die Lasteingabe von einem mit dem Gaspedal (nicht gezeigt) verbundenen Verstellhebel 3 über einen Zwischenhebel als Übertragungsglied 4 und einen Umlenkhebel 5 auf einen Regelhebel 6 und über eine Lasche 7 auf das als Regelstange ausgebildete Mengenverstellglied 8.

Das Übertragungsglied 4 steht mit einem Schwenkkörper bzw. Angleichhebel 9 als Teil der Angleichvorrichtung 2 in Wirkverbindung, der die Form eines Winkelhebels hat, dessen nach oben ragender Schenkel 9a an einem Mengenkorrekturglied 10 der Angleichvorrichtung angelenkt ist und dessen seitwärts verlaufender Schenkel 9b auf einem Lagerbolzen 11 drehbar gelagert ist, der seinerseits am Reglergehäuse 1a (Fig.2) drehfest eingespannt ist. Der bei Ladedruckzunahme entgegen dem Uhrzeigersinn drehbare Angleichhebel 9 ist an der Unterseite seines Schenkels 9b mit einer Gleitbahn 12 versehen, die auch bei bestimmten Ladedruckzuständen als Gegenanschlag für einen Anschlag 13 am Übertragungsglied 4 dient. Dieser Anschlag 13 ist als Anschlagbolzen ausgebildet und liegt etwa in Längsmitte des abgewinkelt ausgeführten Übertragungsgliedes 4, dessen eines Ende einen Lagerbolzen 4a aufweist, der in einer Kulisse 5a des Führungshebels 5 geführt ist, und dessen anderes Ende mit einer Verstellhebelwelle 14 drehfest verbunden ist.

In der Lastverbindung zwischen dem Gaspedal und dem Verstellhebel 3 ist ein Überdrückglied 15 mit einer Ausgleichsfeder 16 angeordnet, die nachgibt, sobald beim Niedertreten des Gaspedals das Übertragungsglied an den Angleichhebel 9 anschlägt.

### Wirkungsweise:

Durch die besondere Entkoppelung des ladedruckabhängigen Eingriffs in die Einspritzmengenzuteilung (Fig.3) erfolgt gegenüber der bekannten Ausführung nach Fig. 4 eine Beeinflussung der Einspritzmenge im Teillastbereich nur last-, jedoch nicht ladedruckabhängig und ferner nur in dem Fall, wenn durch das Gaspedal eine Mehrmenge angefordert wird, bei der das Grenzlambda ( 1.2 ) bei dem augenblicklich vorliegenden Ladedruck unterschritten ist.

### Beispiel:

Der Verstellhebelwinkel von 50° entspricht der Vollastanschlagstellung des Gaspedals. Tritt nun der Fahrer das Gaspedal bis zu einem Verstellhebelwinkel von 35° durch, was einem Regelweg von ca. 9 mm entspricht, und wird anschließend der Ladedruck bis zu einem Wert von ca. 1200 mbar wirksam, so verändert sich der Regelweg erst, wenn vom Fahrer über das Gaspedal eine Mehrmenge angefordert wird.
Somit wird verhindert, daß beim Wirksamwerden des Ladedrucks ein vom Fahrer ungewollter Schub des Fahrzeugs auftritt, wie es z.B. bei der bekannten Ausführung gemäß Fig. 4 der Fall wäre. Hier muß der Fahrer bei gleichem Regelweg von 9 mm das Gaspedal bis zum Anschlag (50° VH-W) durchtreten. Der nachfolgende Ladedruck verändert schlagartig den Regelweg ohne Einflußnahme des Fahrers. Das Fahrzeug läßt sich schwer beherrschen. Im Teillastbereich erfolgt ebenfalls eine Anderung der Einspritzmenge durch eine Ladedruckänderung, die ein unruhiges Motorverhalten auslöst.

## Patentansprüche

1. Mechanischer Einspritzpumpenregler (1) mit einer ladedruckabhängigen Angleichvorrichtung (2) für eine luftverdichtende Einspritzbrennkraftmaschine, bei dem mittels einer Lastverbindung ein den Regelweg bestimmendes Mengenverstellglied (8) (Regelstange) der Einspritzpumpe einerseits von einem mit dem Gaspedal verbundenen Verstellhebel (3) über einen Zwischenhebel (4) und einen Umlenkhebel (5) sowie einen Regelhebel (6), wobei ein Überdrückglied (15) angeordnet ist, und andererseits von einem Mengenkorrekturglied (10) der Angleichvorrichtung (2) über einen reglergehäuseseitig drehbar gelagerten Angleichhebel (9) und ein mit dem Umlenkhebel (5) zusammenwirkendes Übertragungsglied (4) verstellbar ist, wobei die Lastverbindung und die Angleichvorrichtung (2) derart entkoppelbar ausgeführt sind, daß der Regelweg bis zu einem bestimmten Verstellhebelwinkel nur lastabhängig, jedoch ladedruckunabhängig, und ab diesem Verstellhebelwinkel nur entsprechend dem sich aufbauenden Ladedruck ladedruck- und lastabhängig in Richtung Mehrmenge veränderbar ist,
**dadurch gekennzeichnet,**
daß die Angleichvorrichtung (2) zusätzlich atmosphärendruckabhängig arbeitet, daß das Übertragungsglied durch den stellwerkseitigen Zwischenhebel (4) selbst gebildet ist und daß dieser Zwischenhebel (4) ab einer bestimmten Gaspedalstellung an den ladedruckabhängigen Angleichhebel (9) anschlägt.

2. Einspritzpumpenregler nach Anspruch 1,
**dadurch gekennzeichnet,**
daß der Angleichhebel als Winkelhebel ausgebildet ist, dessen einer Schenkel (9a) mit dem Mengenkorrekturglied (10) gelenkig verbunden und dessen anderer Schenkel (9b) auf einem reglerseitig befestigten Lagerbolzen (11) gelagert ist.

3. Einspritzpumpenregler nach Anspruch 1 oder 2,
**dadurch gekennzeichnet,**
daß der Zwischenhebel (4) an seinem einen Ende mit einer im Reglergehäuse drehbar gelagerten Verstellhebelwelle (14) fest verbunden ist und an seinem anderen Ende einen in einer Kulisse (5a) des Umlenkhebels (5) geführten Lagerbolzen (4a) und zwischen beiden Enden einen Anschlag (13) aufweist, dessen Gegenanschlag durch eine Gleitbahn (12) am Winkelhebel gebildet ist.

4. Einspritzpumpenregler nach Anspruch 1,
**dadurch gekennzeichnet,**
daß das mit einer Ausgleichsfeder (16) versehene Überdruckglied (15) in der Lastverbindung zwischen Verstellhebel (3) und Gaspedal angeordnet ist.

## Claims

1. A mechanical injection pump regulator (1) with a boost pressure dependent torque control (2) for an air-compressing injection-type internal combustion engine, in which, by means of a load connection, a quantity adjusting member (8) which determines the control path (regulating rod) of the injection pump on the one hand can be adjusted by an adjusting lever (3) connected to the accelerator pedal via an intermediate lever (4) and a reversing lever (5) as well as a regulating lever (6), an over-pressure member (15) being provided, and on the other by a quantity correcting member (10) of the torque control (2) via a compensating arm (9) mounted to rotate at the regulator housing end and a transmission member cooperating with the reversing lever (5), the load connection and the torque control (2) being capable of being so decoupled that the regulating path is variable up to a certain angle of the adjusting lever solely as a function of the load but independent of the boost pressure and, from this angle of the adjustment lever onwards, only in the direction of a greater quantity in accordance with the rising boost pressure, as a function of the load and the boost pressure, characterised in that the torque control (2) additionally works as a function of the atmospheric pressure and in that the transmission member is constituted by the intermediate lever (4) on the positioning member side and in that this intermediate lever (4) abuts the boost pressure dependent compensating arm (9) from a specific position of the accelerator pedal onwards.

2. An injection pump regulator according to Claim 1, characterised in that the compensating arm is constructed as an angled lever of which one arm (9a) is articulatingly connected to the quantity correcting member (10) while its other arm (9b) is mounted on an arbor (11) fixed at the regulator end.

3. An injection pump regulator according to Claim 1 or 2, characterised in that, at one end, the intermediate lever (4) is rigidly connected to an adjusting lever shaft (14) mounted to rotate in the regulator housing while it has at its other end a bearing pin (4a) guided in a sliding block (5a) on the reversing lever (5) while at between its two ends there is an abutment (13) the counter-abutment of which is a slide-way (12) on the angled lever.

4. An injection pump regulator according to Claim 1, characterised in that the over-pressure member (15) provided with a compensating spring (16) is disposed in the load connection between the adjusting lever (3) and the accelerator pedal.

## Revendications

1. Régulateur mécanique (1) pour pompe d'injection, comportant un dispositif d'adaptation (2) opérant en fonction de la pression de suralimentation pour un moteur à combustion interne à injection et compression d'air, dans lequel, au moyen d'une liaison de sollicitation, un organe de réglage de débit (8) (tige de réglage ), déterminant la course de réglage de la pompe d'injection, est ajustable d'une part par un levier de réglage (3) relié à la pédale d'accélérateur par l'intermédiaire d'un levier intercalaire (4) et d'un levier de renvoi (5) ainsi que d'un levier de réglage (6), un organe de sécurité à la pression (15) étant prévu, et d'autre part par un organe de correction de débit (10) du dispositif d'adaptation (2) par l'intermédiaire d'un levier d'adaptation (9) monté de façon tournante du côté du carter du régulateur et d'un organe de transmission (4) coopérant avec le levier de renvoi (5), la liaison de sollicitation et le dispositif d'adaptation (2) étant agencés de façon à pouvoir être désaccouplés d'une manière telle que la course de réglage soit modifiable en fonction de la pression de suralimentation et de la charge dans le sens d'une augmentation de quantité, jusqu'à un angle déterminé du levier de réglage seulement en fonction de la charge mais cependant indépendamment de la pression de suralimentation et, à partir de cet angle du levier de réglage, seulement en correspondance à la pression de suralimentation qui s'établit, caractérisé en ce que le dispositif d'adaptation (2) opère additionnellement en fonction de la pression atmosphérique, en ce que l'organe de transmission est constitué par le levier intermédiaire (4) proprement dit qui est situé du côté du mécanisme de manoeuvre et en ce que ce levier intermédiaire (4) vient buter contre le levier d'adaptation (9) opérant en fonction de la pression de suralimentation à partir d'une position déterminée de la pédale d'accélérateur.

2. Régulateur de pompe d'injection selon la revendication 1, caractérisé en ce que le levier d'adaptation est agencé comme un levier coudé dont une branche (9a) est reliée de façon articulée à l'organe de correction de quantité (10) et dont l'autre branche (9b) est montée sur un pivot (11) fixé du côté du régulateur.

3. Régulateur de pompe d'injection selon une des revendications 1 ou 2, caractérisé en ce que le levier intermédiaire (4) est relié de façon fixe par une de ses extrémités avec un axe (14) du levier de réglage qui est monté à rotation dans le carter du régulateur et comporte à son autre extrémité un pivot (4a) guidé dans une coulisse (5a) du levier de renvoi (5) et, entre les deux extrémités, une butée (13) dont la contre-butée est constituée par une glissière (12) prévue sur le levier coudé.

4. Régulateur de pompe d'injection selon la revendication 1, caractérisé en ce que l'organe de sécurité à la pression (15), pourvu d'un ressort d'adaptation (16), est disposé dans la liaison de sollicitation entre le levier de réglage (3) et la pédale d'accélérateur.
